# EUROPÄISCHE PATENTSCHRIFT

(11) **EP 0 316 573 B1**
(45) Veröffentlichungstag und Bekanntmachung des Hinweises auf die Patenterteilung: **05.05.1993**
(21) Anmeldenummer: 88116908.0
(22) Anmeldetag: 12.10.1988
(51) Int. Cl.: A47G 9/00

(54) **Kissen, insbesondere Kopfkissen**
Pillow
Oreiller

(30) Priorität: 20.11.1987 DE 3739449; 12.01.1988 DE 3800639
(43) Veröffentlichungstag der Anmeldung: 24.05.1989
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.

(56) Entgegenhaltungen:
- DE-U- 8 313 300
- DE-U- 8 405 166
- FR-A- 799 868
- US-A- 4 513 462
- US-A- 4 660 239

## Beschreibung

Die Erfindung betrifft ein Kissen mit einer Hülle, deren Inneres über die Fläche des Kissens gesehen durch Steppstege in mehrere nebeneinander liegende Kammern aufgeteilt ist, die mit Füllmaterial gefüllt sind, und die Hülle ein fülliges Gesamtaussehen aufweist, ohne daß die Kammern von außen unmittelbar sichtbar sind.

Solche Kissen sind in verschiedener Form bekannt geworden.

Aus dem DE-U-8 313 300 ist ein eine rechteckige Grundfläche aufweisendes Kissen bekannt, das längs einer längeren Seitenkante eine längliche Kammer aufweist, die von den beiden kürzeren Seitenkanten beabstandet ist. Diese Kammer kann eine Breite aufweisen, die etwa einem Drittel bis einer Hälfte der Breite des Kissen entspricht. Diese Kammer bildet eine Nackenstütze und ist deshalb mit einer Füllung versehen, die etwa die doppelte Härte des übrigen Kissenbereiches aufweist. Das Kissen ist mit als Kantstäbchen ausgebildeten Schaumstoffkörpern gefüllt. Daneben können in dem Kissen noch Schaumstoffperlen als Füllung vorhanden sein. Die unterschiedliche Härte wird durch Variation der Stäbchengröße oder der Stauchfestigkeit oder durch Bestimmung des Füllvolumens der Kantstäbchen erzielt.

Aus dem DE-U-8 427 664 ist ein weiteres Kissen bekannt, welches längs seiner einen Seitenkante eine wulstartige Kammer aufweist, die eine von dem Restbereich des Kissens unterschiedliche Härte aufweist. Weiterhin ist eine dritte Kammer vorgesehen, die die beiden anderen Kammern mindestens im Verbindungsbereich der beiden ersten Kammern überdeckt. Die drei Kammern sind mit Füllmaterialien unterschiedlicher Elastizität gefüllt. Dabei kann die wulstartige Kammer als Vliesrolle, vorzugsweise aus einem Vlies aus Schurwolle, die zweite Kammer mit kräftigen Federn und die überdeckende Kammer mit federigen Daunen gefüllt sein.

Beide Kissen weisen zwar eine Nackenrolle auf und eignen sich deshalb gut für das sogenannte Rückenschlafen, sie bieten dem Kopf aber keine Auflage, wenn die das Kissen benutzende Person in der sogenannten Seitenlage schläft. Auch kann der Benutzer des Kissens dieses nicht seinen eigenen Wünschen anpassen.

Aus dem DE-U-8 405 166 ist ein dreieckiges Kissen bekannt, welches in der Mitte eine dreieckige Mulde aufweist. Liegt man auf dem Rücken, so liegt der Kopf im wesentlichen in der Mulde, während der Nacken von dem einen Seitenwulst abgestützt wird. Liegt man in der sogenannten Seitenlage, so kommt der Kopf auf einem der beiden anderen Seitenwülste zu liegen.

Weiterhin bekannt sind im wesentlichen rechteckige Kissen, in deren einer Längskante eine festere, als Nackenrolle dienende Wulst angeordnet ist. Bekannt ist es auch, mehrere solcher Wülste parallel zueinander anzuordnen.

Aus der US-A-4 660 239 ist ein rechteckiges Kissen bekannt, welches eine Hauptkammer aufweist, die sich über die gesamte Fläche des Kissens erstreckt. Auf dieser großen Hauptkammer sind drei weitere Kammern angeordnet, wobei zwei Kammern entlang den beiden kürzeren Seiten des Kissens angeordnet sind und eine Breite aufweisen, die etwa 30 % der Länge des Kissens entspricht. Zwischen diesen beiden aufgesetzten Kammern ist die dritte aufgesetzte Kammer an einer Längsseite des Kissens angeordnet, wobei diese Kammer in ihrer Längsrichtung durch die beiden anderen Kammern begrenzt wird und eine Breite - in Längsrichtung der beiden anderen aufgesetzten Kammern gesehen - von etwa einem Drittel der Breite des Kissens aufweist.

Das Kissen weist drei Kissen-Hüllenblätter auf, die an ihrem Umfang durch eine umlaufende Naht miteinander verbunden sind. Ein äußeres und ein mittleres Kissen-Hüllenblatt begrenzen dabei die Hauptkammer, während die drei darauf liegenden Kammern durch das mittlere und das dritte Kissen-Hüllenblatt, welches zusätzlich noch, die weiteren Kammern bildend, mit dem mittleren Hüllenblatt vernäht ist, begrenzen.

Da die drei aufgesetzten Kammern nicht die gesamte Fläche der Hauptkammer bedecken, reicht diese über einen Teil der Fläche zwischen diesen hindurch. Die Hauptkammer ist relativ weich gefüllt und bildet in ihrem Mittelteil eine Auflage für den Kopf des Benutzers und in ihrem gesamten Bereich eine weiche Unterlage. Die aufgesetzten Kammern sind sehr fest gefüllt und bilden Nackenrollen.

An dreien seiner Seitenkanten und an einem wesentlichen Teil der vierten Seitenkante weist dieses Kissen somit jeweils zwei übereinander liegende Kammern auf, deren jeweils eine weicher und deren jeweils andere härter gefüllt ist.

Der Erfindung liegt die Aufgabe zugrunde, ein gattungsgemäßes Kissen zu schaffen, welches sich vielseitiger anwenden und variieren läßt und auf dem man bequemer schlafen kann.

Diese Aufgabe wird durch die Erfindung gelöst. Das erfindungsgemäße Kissen weist eine Hauptkammer und neben dieser an mindestens zweien seiner Seitenkanten, die auf eine gemeinsame Ecke zulaufen, je eine wulstartige Kammer auf. Die Härte der Hauptkammer und der einzelnen wulstartigen Kammern ist unterschiedlich einstellbar, wozu zumindest ein Teil der Kammern mittels eines öffnenbaren Verschlusses, wie Reißverschluß, Klettverschluß od. dgl. von außen zugänglich ist.

Das erfindungsgemäße Kissen besitzt somit nicht nur eine als Nackenrolle zu benutzende Kammer, sondern noch mindestens eine zusätzliche gesonderte Kammer, auf die in Seitenlage der Kopf abgestützt werden kann, die aber gegebenenfalls auch als Nackenrolle verwendbar ist.

Durch die Einstellbarkeit der Härte der Füllung in den einzelnen wulstartigen Kammern kann der Benutzer nicht nur die eine oder andere wulstartige Kammer für die Unterstützung seines Nackens selbst auswählen, es ist auch möglich zwischen den Kammern für die Seitenlage sich die eine oder andere Härte auszusuchen. Durch den öffenbaren Verschluß kann der Benutzer des Kissens z.B. Füllmaterial entnehmen bzw. hinzufügen.

Gemäß einer besonderen Ausführungsform der Erfindung besitzt das Kissen eine dreieckige Grundfläche, sodaß gegebenenfalls alle drei Seitenkanten wulstartig ausgebildet sind.

In der Regel wird das Kissen rechteckig ausgebildet sein, wobei hierbei eine Sonderform die quadratische ist. Dabei können zwei, drei oder vier Seitenkanten wulstartige Kammern aufweisen.

Mindestens in einer Ecke des Kissens, auf die zwei wulstartige Kammern aufeinander zu laufen, kann eine zusätzliche Kammer angeordnet sein.

Mindestens die in einer Ecke des Kissens angeordnete Kammer sollte mittels eines öffnenbaren Verschlusses, wie Reißverschluß, Klettverschluß od. dgl. zugänglich sein. In diesen Eck-Kammern kann der Benutzer Wertgegenstände, wie Schmuck, Geld od.dgl. unterbringen. Auf diesen Ecken liegt der Benutzer in der Regel nicht, weshalb es nicht als störend empfunden wird, wenn in diesen Ecken ein harter Gegenstand versteckt ist.

Vorteilhafterweise sind alle Kammern des Kissens von außen zugänglich.

Die einzelnen Kammern Kommen dadurch zustande, daß sie durch Steppstege voneinander getrennt sind, sodaß das Kissen zwischen den Kammern keine dünnen, nur Hüllstoff aufweisenden Stellen besitzt, sondern ein fülliges Gesamtaussehen aufweist, ohne daß die Kammern von außen unmittelbar sichtbar sind.

Mindestens eine Ecke des Kissens kann ausgespart sein, d.h., die zuvor beschriebenen Ecken fehlen insgesamt, sodaß die den Seitenkanten zugeordneten wulstartigen Kammern sich z.B. nur an einer Linie (z.B. einer Naht) berühren. Da die wulstartigen Kammern ein unterschiedliches Volumen aufweisen können, insbesondere ihr Querschnitt unterschiedlich sein kann, gestaltet sich die Herstellung eines Kissens mit ausgesparten Ecken einfacher, als wenn die Übergänge zwischen den einzelnen Kammern in den Ecken noch gesondert ausgebildet sein müßten.

Mindestens ein Teil der Kammern ist mit kugelförmigen Faseraggregaten gefüllt, wie sie z.B. in DE-A-2.301.913, EP-A-0.013.427 oder EP-A-0.203.469 beschrieben sind. Diese können unterschiedlich hart ausgebildet sein. Sie können auch aus unterschiedlichen Materialien hergestellt sein und z.B. aus Woll- und / oder Synthesefasern bestehen. Das Schüttgewicht in den einzelnen Kammern kann unterschiedlich sein, wodurch sich die Härte der Kammer auch beeinflussen läßt.

Ein Kissen mit einer dreieckigen Grundfläche ist interessant anzusehen und erregt die Aufmerksamkeit eines Betrachters. Aus diesem Grunde eignet es sich auch als Demonstrationskissen für die Verkaufsräume eines Geschäftes, in dem Kissen mit unterschiedlich gestalteten Kissenkammern verkauft werden, damit der Kunde anhand eines einzigen Kissen verschiedene Härten testen und danach sich ein bestimmtes Kissen auswählen kann.

Insbesondere bei einem solchen dreieckigen Demonstrations-Kissen können die Ecken des Kissens überhaupt fehlen.

Weitere Einzelheiten und Vorteile der Erfindung ergeben sich aus den Unteransprüchen und aus Folgenden, anhand der Zeichnung beschriebenen Ausführungsbeispielen.

Es zeigt:
- Figur 1: ein dreieckiges Kissen mit einer Hauptkammer und mit an seinen drei Längsseiten, sowie in den drei Ecken angeordneten Kammern;
- Figur 2: ein dreieckiges Kissen mit einer Hauptkammer und mit an seinen drei Längsseiten angeordneten Kammern mit ausgesparten Ecken;
- Figur 3: ein quadratisches Kissen mit einer Hauptkammer und mit in einer Ecke und an den beiden daraufzu laufenden Längsseiten angeordneten Kammern;
- Figur 4: ein rechteckiges Kissen mit einer Hauptkammer und mit in zwei Ecken und an den drei daraufzu laufenden Längsseiten angeordneten Kammern;
- Figur 5: ein quadratisches Kissen mit einer Hauptkammer und mit in einer Ecke und an den beiden daraufzu laufenden Längsseiten angeordneten Kammern gemäß einer zweiten Ausführungsform;
- Figur 6: ein quadratisches Kissen mit einer Hauptkammer und mit in einer Ecke und an den beiden daraufzu laufenden Längsseiten angeordneten Kammern gemäß einer dritten Ausführungsform, und
- Figur 7: ein quadratisches Kissen mit einer Hauptkammer und mit in einer Ecke und an den beiden daraufzu laufenden Längsseiten angeordneten Kammern gemäß einer vierten Ausführungsform, und
- Figur 8: das Kissen gemäß Figur 6 in einer perspektivischen Ansicht.

Ein Kissen 1 besteht aus mehreren Kammern 2 bis 8, wobei neben einer Hauptkammer 2 mindestens an zwei Längsseiten des Kissens 1 je eine wulstartige Kammer 3, 4 bzw. 5 ausgebildet ist und gegebenenfalls in den Ecken des Kissens zusätzliche Kammern 6, 7 bzw. 8 vorgesehen sind oder diese Ecken 9 ausgespart sind.

Die Kammern 2 bis 8 sind z.B. mittels stegbildenden Wänden voneinander getrennt, die jeweils an der Hülle des Kissens in bekannter Weise festgelegt, z.B. angenäht sind.

Zumindest ein Teil der Kammern 2 bis 8 kann mittels eines öffenbaren z.B. in den Figuren 5 bis 8 dargestellten Verschlusses, wie Reißverschluß 11, Klettverschluß od.dgl. direkt oder über eine andere Kammer von außen zugänglich sein, sodaß der Benutzer des Kissens z.B. Füllmaterial entnehmen bzw. hinzufügen kann.

Die Hauptkammer 2 stützt in der Regel bei Verwendung des Kissens als Kopfkissen in der sogenannten Rückenlage den Kopf ab. Die an den Seiten des Kissen 1 angeordneten wulstartigen Kammern 3, 4 und 5 können je nach Ausbildung und Wunsch des Benutzers dazu benutzt werden, den Nacken in der Rückenlage oder den Kopf in der Seitenlage abzustützen.

Figuren 1 und 2 zeigen jeweils ein dreieckiges Kissen 1, das hier als gleichseitig gezeichnet ist; es kann aber auch gleichschenkelig ausgebildet sein oder alle drei Seitenlängen können verschieden lang sein. Beide Kissen 1 weisen mittig eine Hauptkammer 2 und an ihren drei Seiten wulstartige Kammern 3, 4 und 5 auf.

Gemäß nicht dargestellten Ausführungsformen weisen jeweils nur zwei Seiten wulstartige Kammern auf, während sich die Hauptkammer 2 bis an die dritte Seitenkante des Kissens erstreckt.

Beim Kissen 1 gemäß Figur 1 weisen die wulstartigen Kammern 3, 4 und 5 unterschiedliche Querschnitte auf, die dadurch erhalten werden, daß die stegbildenden Wände verschieden weit von der ihnen zugeordneten Seitenkante des Kissens 1 entfernt sind.

Ein unterschiedliches Kammervolumen läßt sich aber auch dadurch erreichen, daß die stegbildenden Wände verschieden hoch ausgebildet sind, wodurch der Abstand der beiden das Kissen 1 begrenzenden Hüllenteile unterschiedlich ist. Beides läßt sich selbstverständlich miteinander kombinieren.

In den Ecken des Kissens 1 gemäß Figur 1 sind nun zusätzliche Kammern 6, 7 und 8 vorgesehen. Diese Kammern 6, 7 und 8 sind hier dadurch gebildet, daß die die Kammern 3, 4 und 5 von der Hauptkammer 2 trennenden stegbildenden Wände sich überschneidend bis an die Seitenkanten des Kissens 1 fortgesetzt sind. Diese Kammern 6, 7 und 8 in den Ecken können nun mit Füllmaterial gefüllt sein, sie können aber auch leer sein und als Aufbewahrungsfach für Gegenstände, z.B. Schmuckgegenstände, Uhren od.dgl. dienen. Dazu besitzt eine solche Eck-Kammer 6, 7 bzw. 8 einen öffenbaren Verschluß, wie Reißverschluß, Klettverschluß od.dgl. oder lediglich übereinandergreifende Stoffabschnitte.

Das Kissen 1 gemäß Figur 2 zeichnet sich dadurch aus, daß die Ecken 9 ausgespart sind. Auch hier können die wulstartigen Kammern 3, 4 und 5 verschieden gefüllt sein bzw. verschiedene Volumina aufweisen.

Das Kissen 1 gemäß Figur 3 besitzt einen quadratischen Grundriß und weist neben einer Hauptkammer 2 an einer Ecke eine Kammer 6 und ausgehend von dieser an je einer Seitenkante wulstartige Kammern 3 und 4 auf. Diese Kammern 3 und 4 weisen hier den gleichen Querschnitt auf, sind aber unterschiedlich, z.B. mit unterschiedlichen Fasern oder mit einem unterschiedlichen Füllgewicht gefüllt, während die Eck-Kammer 6 leer sein kann und als "Aufbewahrungskammer" dient. Die Eck-Kammer 6 weist dann einen quadratischen Grundriß auf.

Das Kissen 1 gemäß Figure 4 weist einen rechteckigen Grundriß auf, wobei eine Seitenkante z.B. 80 cm lang sein kann, während die andere Seitenkante z.B. 60 cm lang ist. Der Querschnitt der einzelnen wulstartigen Kammern 3 bis 5 ist hier unterschiedlich, wodurch sich für die Eck-Kammern 6 und 7 jeweils ein rechteckiger Grundriß unterschiedlicher Größe ergibt.

Die eine zwischen den beiden Eck-Kammern 6 und 7 gelegene wulstartige Kammer 4 wird z.B. in der Rückenlage zur Nackenabstützung benutzt. Das Kissen 1 gemäß Figur 4 eignet sich aber auch besonders gut als sogenanntes Demonstrationskissen für den Verkauf von Kissen, da es verschieden breite wulstförmige Kammern 3, 4 und 5 aufweist, die dann auch noch verschieden gefüllt sein können.

Die Figuren 5 bis 8 zeigen nun verschiedene weitere Ausführungsformen eines quadratischen Kissens 1. Diesen Ausführungsformen ist gemeinsam, daß sie jeweils zwei Kammern 3 und 4 an den Längsseiten und eine von diesen eingeschlossene Kammer 6 in einer Ecke aufweisen, wobei die Längskammern 3 und 4 an ihrem der Hauptkammer 2 zugewandten Seite an den Ecken abgeschrägt sind, sodaß die Eckkammer 6 eine Verbindung zur Hauptkammer 2 aufweist.

Diese Verbindung ist kanalförmig und bei den Ausführungsformen gemäß den Figuren 5 und 6 durch einen Steg 10 geschlossen. Dieser Steg 10 ist bei der Ausführungsform gemäß Figur 5 am hauptkammerseitigen Ende des Verbindungskanales und bei der Ausführungsform gemäß Figur 6 am eckkammerseitigen Ende des Verbindungskanales angeordnet. Bei der Ausführungsform gemäß Figur 7 ist diese Verbindung offen.

Aus den Figuren 5 bis 7 ist außerdem ersichtlich, daß die Längskammern 3 und 4 je nach Ausführungsform verschiedene Breiten und / oder Längen aufweisen und auch die Abschrägungen verschieden groß gewählt werden können, wodurch sich entsprechend auch verschiedene Größen für die Hauptkammer 2 und die Eckkammer 6 ergeben.

Aus den Figuren 5 bis 7 ist auch ersichtlich, daß die öffnenbaren Verschlüsse, wie Reißverschlüsse 11, Klettverschlüsse od.dgl. unterschiedlich an- und zugeordnet sein können. Der Hauptkammer 2 wird in der Regel immer ein eigener Reißverschluß 11 od.dgl. zugeordnet sein, der in der der Eckkammer gegenüberliegenden Ecke (vgl. Figuren 5 und 7) oder in einer längskammerfreien Seitenkante (vgl. Figur 6) angeordnet ist. Die beiden Längskammern 3 und 4, sowie die Eckkammer 6 können jeweils einen nur für diese einzelnen Kammern bestimmten Reißverschluß 11 (vgl. Figur 6) aufweisen, es kann aber auch ein Reißverschluß 11 für jeweils zwei benachbarte Kammern 3 und 6 bzw. 2 und 4 (vgl. Figuren 5 und 7) vorgesehen sein.

Insbesondere aus Figur 8 ist ersichtlich, daß die Reißverschlüsse 11 in der Umfangsnaht des Kissens 1 angeordnet sind, wodurch das Anbringen derselben sehr vereinfacht wird.

Insbesondere die Kissen gemäß Figuren 3, 5 und 7 eignen sich auch dazu, daß die schlafende Person das Kissen gedreht benutzt, daß also der Nacken in der Rückenlage auf der Eckkammer 6 und / oder dem Verbindungskanal liegt, während der Kopf in der Seitenlage auf einer der beiden Längskammern 3 oder 4 abgestützt wird.

Da die Eck-Kammern zum Schlafkomfort nicht wesentlich beitragen, können eine oder mehrere Eck-Kammern 6, 7 oder 8 der zuvor beschriebenen verschiedenen Kissen 1 gemäß den Figuren 1 bis 6 auch als Reservefach für das Füllmaterial der anderen Kammern 2 bis 5 benutzt werden, d.h., diese Eck-Kammern sind beim Kauf des Kissens mit den gleichen Materialien gefüllt, wie die anderen Kammern. Möchte der Benutzer die eine oder andere Kammer 2 bis 5 praller - und damit fester - füllen, so kann er das Füllmaterial den Eck-Kammern entnehmen und in die stärker zu füllende Kammer 2 bis 5 einführen.

Dazu sind vorzugsweise in der Naht zwischen oberer und unterer Hüllenhälfte Reißverschlüsse od.dgl. vorgesehen. Diese sind nur in den Figuren 5 bis 8 gezeichnet. Nach Öffnen des Reißverschlusses können Faseraggregate entnommen oder hinzugefügt werden. Die Faseraggregate lassen sich im Gegensatz zu Daunen oder Federn sehr einfach handhaben, da einzelne Faseraggregate durch sich verhakende Fasern aneinander hängen, sich andererseits aber ohne Kraftaufwand voneinander trennen lassen.

Dieser Umstand wird auch dann ausgenutzt, wenn das Kissen 1 nach einiger Zeit etwas ausgelegen sein sollte, da man jederzeit einfach die Faseraggregat-Füllung wieder etwas auflockern kann. In der Regel reicht es aber auch aus, das Kissen 1 etwas zu schütteln, insbesondere wenn es nur um das äußere Aussehen des Kissens 1 geht.

Die grundsätzliche Herstellung der verwendeten Faseraggregate wird z.B. in DE-A-2.301.913, EP-A-0.013.427 oder EP-A-0.203.469 beschrieben. Diese Faseraggregate sind aus miteinander verwickelten Fasern und / oder Fäden hergestellt und bestehen aus Synthesefasern und / oder Wollfasern.

## Patentansprüche

1. Kissen (1) mit einer Hülle, deren Inneres über die Fläche des Kissens gesehen durch Steppstege in mehrere nebeneinander liegende Kammern aufgeteilt ist, die mit Füllmaterial gefüllt sind, und die Hülle ein fülliges Gesamtaussehen aufweist, ohne daß die Kammern von außen unmittelbar sichtbar sind, dadurch gekennzeichnet, daß es eine Hauptkammer (2) und neben dieser an mindestens zweien seiner Seitenkanten, die auf eine gemeinsame Ecke zulaufen, je eine wulstartige Kammer (3, 4, 5) aufweist, daß die Härte der Hauptkammer (2) und der einzelnen wulstartigen Kammern (3, 4, 5) unterschiedlich einstellbar ist und zumindest ein Teil der Kammern (2 bis 5) mittels eines öffnenbaren Verschlusses, wie Reißverschluß (11), Klettverschluß od. dgl. von außen zugänglich ist.

2. Kissen nach Anspruch 1, dadurch gekennzeichnet, daß es eine dreieckige Grundfläche aufweist.

3. Kissen nach Anspruch 1, dadurch gekennzeichnet, daß es rechteckig, insbesondere quadratisch ausgebildet ist.

4. Kissen nach Anspruch 3, dadurch gekennzeichnet, daß es an drei Seitenkanten wulstartige Kammern (3, 4, 5) aufweist.

5. Kissen nach einem der vorhergehenden Ansprüche, dadurch gekennzeichnet, daß mindestens in einer Ecke des Kissens, auf die zwei wulstartige Kammern (3, 4, 5) aufeinander zu laufen, eine zusätzliche Kammer (6, 7, 8) angeordnet ist.

6. Kissen nach dem vorhergehenden Anspruch, dadurch gekennzeichnet, daß mindestens die in der bzw. den Ecke(n) angeordnete(n) Kammer(n) (6, 7, 8) mittels eines öffnenbaren Verschlusses, wie Reißverschluß (11), Klettverschluß od.dgl. zugänglich ist bzw. sind.

7. Kissen nach einem der vorhergehenden Ansprüche, dadurch gekennzeichnet, daß alle Kammern (2 bis 8) mittels eines öffnenbaren Verschlusses, wie Reißverschluß (11), Klettverschluß od.dgl. zugänglich ist bzw. sind.

8. Kissen nach einem der vorhergehenden Ansprüche, dadurch gekennzeichnet, daß die in einer Ecke angeordnete Kammer (6, 7, 8) mit der Hauptkammer (2) verbunden ist.

9. Kissen nach dem vorhergehenden Anspruch, dadurch gekennzeichnet, daß die Verbindung der in einer Ecke angeordneten Kammer (6, 7, 8) mit der Hauptkammer (2) durch einen Steg (10) unterbrochen ist.

10. Kissen nach einem der vorhergehenden Ansprüche, dadurch gekennzeichnet, daß die Längskammern (3, 4, 5) an ihrem der Hauptkammer (2) zugewandten Ende insbesondere schräg abgeschnittene Ecken aufweisen.

11. Kissen nach einem der vorhergehenden Ansprüche, dadurch gekennzeichnet, daß mindestens eine Ecke des Kissens (1) ausgespart ist.

12. Kissen nach einem der vorhergehenden Ansprüche, dadurch gekennzeichnet, daß mindestens ein Teil der Kammern (2 bis 8) mit kugelförmigen Faseraggregaten gefüllt ist.

13. Kissen nach einem der vorhergehenden Ansprüche, dadurch gekennzeichnet, daß verschiedene Kammern (2 bis 8) mit verschiedenen Faseraggregaten gefüllt sind.

14. Kissen nach einem der vorhergehenden Ansprüche, dadurch gekennzeichnet, daß sich die Härten der einzelnen Kammern (2 bis 8) unterscheiden.

15. Kissen nach dem vorhergehenden Anspruch, dadurch gekennzeichnet, daß sich die Härten durch die verwendeten Fasern und / oder verschiedene Härte der Faseraggregate und / oder unterschiedliche Füllgrade und / oder verschiedene Querschnitte bzw. Volumina unterscheiden.

## Claims

1. Cushion (1) with a casing, the inside of which is divided into several adjacent compartments over the surface of said cushion by means of quilting, said compartments being filled with filler materials and said casing having a plump appearance overall, without said compartments being directly visible from outside, characterised in that it has a main compartment (2) and adjacent thereto a bolster-shaped compartment (3, 4, 5) on each of at least two of its side edges converging at a joint corner, that the hardness of said main compartment (2) and of said individual bolster-shaped compartments (3, 4, 5) may be adjusted, and at least some of said compartments (2 to 5) are accessible from outside via an openable fastening such as a zip fastener (11), Velcro or similar.

2. Cushion according to claim 1, characterised in that it has a triangular basic form.

3. Cushion according to claim 1, characterised in that it is rectangular, preferably square in form.

4. Cushion according to claim 3, characterised in that it has bolster-shaped compartments (3, 4, 5) on three side edges.

5. Cushion according to one of the preceding claims, characterised in that an additional compartment (6, 7, 8) is arranged in at least one corner of said cushion, at which said two bolster-shaped compartments (3, 4, 5) converge.

6. Cushion according to the previous claim, characterised in that at least the compartment(s) (6, 7, 8) arranged in the corners(s) is/are accessible via an openable fastening, such as a zip fastener (11), Velcro or similar.

7. Cushion according to one of the preceding claims, characterised in that all compartments (2 to 8) are accessible via an openable fastening, such as a zip fastener (11), Velcro or similar.

8. Cushion according to one of the preceding claims, characterised in that the compartment (6, 7, 8) arranged in one corner is connected to the main compartment (2).

9. Cushion according to the previous claim, characterised in that the connection between the compartment (6, 7, 8) arranged in a corner and the main compartment (2) is interrupted by a quilted section (10).

10. Cushion according to one of the preceding claims, characterised in that longitudinal compartments (3, 4, 5) have in particular sloped corners at their end facing the main compartment (2).

11. Cushion according to one of the preceding claims, characterised in that at least one corner of said cushion (1) is recessed.

12. Cushion according to one of the preceding claims, characterised in that at least some of the compartments (2 to 8) are filled with spherical fibre materials.

13. Cushion according to one of the preceding claims, characterised in that different compartments (2 to 8) are filled with different fibre materials.

14. Cushion according to one of the preceding claims, characterised in that the hardness of the individual compartments (2 to 8) differs.

15. Cushion according to the previous claim, characterised in that the hardness differs because of the fibres used and/or because of the different hardness of the fibre materials, and/or because of differing degrees of fill, and/or because of different cross-sections or volumes.

## Revendications

1. Coussin (1) à enveloppe dont l'intérieur, vu au-dessus de la surface du coussin, est divisé, par des entretoises piquées, en plusieurs chambres situées l'une à côté de l'autre et remplies de matériau de remplissage, l'enveloppe présentant un aspect d'ensemble rempli, sans que les chambres soient directement visibles de l'extérieur, caractérisé en ce qu'il présente une chambre principale (2) et, à côté de celle-ci, sur chacun d'au moins deux de ses bords extérieurs convergeant vers un coin commun, une chambre en forme de bourrelet (3, 4, 5), que la dureté de la chambre principale (2) et des chambres en forme de bourrelet individuelles (3, 4, 5) peut être réglée différemment et qu'au moins une partie des chambres (2 à 5) sont accessibles de l'extérieur par une fermeture pouvant être ouverte, telle que fermeture à crémaillière (11), fermeture à effet de "bardane" ou similaire.

2. Coussin suivant la revendication 1, caractérisé en ce qu'il présente une surface de base triangulaire.

3. Coussin suivant la revendication 1, caractérisé en ce qu'il se présente de forme rectangulaire, en particulier carrée.

4. Coussin suivant la revendication 3, caractérisé en ce qu'il présente, sur trois bords latéraux, des chambres en forme de bourrelet (3, 4, 5).

5. Coussin suivant l'une des revendications précédentes, caractérisé en ce qu'au moins dans un coin du coussin, dans lequel les deux chambres en forme de bourrelet (3, 4, 5) convergent l'une sur l'autre, est disposée une chambre supplémentaire (6, 7, 8)..

6. Coussin suivant la revendication précédente, caractérisé en ce qu'au moins la (les) chambre(s) (6, 7, 8) disposée(s) dans le, respectivement les, coin(s) est, respectivement sont, accessible(s) par une fermeture pouvant être ouverte, telle que fermeture à crémaillière (11), fermeture à effet de "bardane" ou similaire.

7. Coussin suivant l'une des revendications précédentes, caractérisé en ce que toutes les chambres (2 à 8) sont accessibles par une fermeture pouvant être ouverte, telle que fermeture à crémaillière (11), fermeture à effet de "bardane" ou similaire.

8. Coussin suivant l'une des revendications précédentes, caractérisé en ce que la chambre (6, 7, 8) disposée dans un coin est reliée à la chambre principale (2).

9. Coussin suivant la revendication précédente, caractérisé en ce que la liaison entre la chambre (6, 7, 8) disposée dans un coin et la chambre principale (2) est interrompue par une entretoise.

10. Coussin suivant l'une des revendications précédentes, caractérisé en ce que les chambres longitudinales (3, 4, 5) présentent, à leur extrémité orientée vers la chambre principale (2), des coins en particulier coupés en oblique.

11. Coussin suivant l'une des revendications précédentes, caractérisé en ce qu'au moins l'un des coins du coussin (1) est évidé.

12. Coussin suivant l'une des revendications précédentes, caractérisé en ce qu'au moins une partie des chambres (2 à 8) sont remplies d'agrégats de fibres de forme sphérique.

13. Coussin suivant l'une des revendications précédentes, caractérisé en ce que différentes chambres (2 à 8) sont remplies de différents agrégats de fibres.

14. Coussin suivant l'une des revendications précédentes, caractérisé en ce que les duretés des chambres individuelles (2 à 8) diffèrent.

15. Coussin suivant la revendication précédente, caractérisé en ce que les duretés diffèrent par les fibres utilisées et/ou par la dureté différente des agrégats de fibres et/ou des degrés de remplissage différents et/ou des sections, respectivement volumes, différentes.
